# EUROPÄISCHE PATENTSCHRIFT

(11) **EP 3 484 247 B1**
(45) Veröffentlichungstag und Bekanntmachung des Hinweises auf die Patenterteilung: **26.05.2021**
(21) Anmeldenummer: 18203975.0
(22) Anmeldetag: 01.11.2018
(51) Int. Cl.: H05B 6/64, F24C 15/16

(54) **TELESKOPSCHIENE FÜR EINEN MIKROWELLENOFEN**
TELESCOPIC SLIDE FOR A MICROWAVE OVEN
RAIL TÉLESCOPIQUE POUR UN FOUR À MICRO-ONDES

(30) Priorität: 13.11.2017 DE 102017126620
(43) Veröffentlichungstag der Anmeldung: 15.05.2019
(73) Patentinhaber: Accuride International GmbH, 65582 Diez/Lahn (DE)
(72) Erfinder: Heffel, Andreas, 56170 Bendorf (DE); Krebs, Philipp, 56766 Ulmen (DE)
(74) Vertreter: WSL Patentanwälte Partnerschaft mbB

(56) Entgegenhaltungen:
- EP-A1- 2 988 068
- DE-A1-102011 054 726
- DE-U1-202009 001 962

## Beschreibung

Die vorliegende Erfindung betrifft eine Teleskopschiene mit mindestens einem ersten Schienenelement aus einem elektrisch leitfähigen Material und einem zweiten Schienenelement aus einem elektrisch leitfähigen Material, wobei das erste und das zweite Schienenelement jeweils zwei Laufflächen aufweisen, wobei auf den zwei Laufflächen des ersten Schienenelements in einem Wälzkörperkäfig aufgenommene Wälzkörper angeordnet sind und auf den zwei Laufflächen des zweiten Schienenelements in einem Wälzkörperkäfig aufgenommene Wälzkörper angeordnet sind, und wobei das erste und das zweite Schienenelement gegeneinander zwischen einer Einzugsposition und einer Auszugsposition entlang einer Auszugsrichtung verfahrbar sind.

Teleskopschienen mit mindestens zwei Schienenelementen und einem Wälzkörperkäfig mit darin aufgenommenen Wälzkörpern zur Reduzierung der Reibung zwischen den Schienenelementen bei einer Auszugsbewegung sind in mannigfaltigen Ausführungsformen aus dem Stand der Technik bekannt. Sie werden in verschiedenen Haushaltsgeräten aber auch im Automobilbau und in vielen weiteren Anwendungen eingesetzt.

Aus der DE 10 2011 054 726 A1 ist beispielsweise ein metallisches Bauteil für einen Beschlag, insbesondere für eine Backofenauszugsführung oder ein Seitengitter zur Aufnahme von Gargutträgern bekannt, welches dadurch gekennzeichnet ist, dass das Bauteil eine gleitfähige korrosionsstabile Verbundschicht aufweist, welche eine Temperaturbeständigkeit von mehr als 250°C, vorzugsweise von mehr als 300 °C, aufweist.

In der DE 20 2009 001 962 U1 wird zudem eine Auszugsführung, insbesondere für Haushaltsgeräte mit einer Führungsschiene und mindestens einer zusätzlichen Schiene beschrieben, die an Laufflächen über Wälzkörper relativ zueinander verschiebbar gelagert sind, und mindestens ein Rastmittel aufweisen, um die zusätzliche Schiene in einer vorbestimmten Position an der Führungsschiene und/oder einer weiteren zusätzlichen Schiene lösbar zu fixieren, wobei das mindestens eine Rastmittel ein Federelement umfasst, das mit einer beabstandet zu einer Lauffläche angeordneten Profilierung oder Aussparung an einer Schiene in Eingriff bringbar ist.

Während eine Vielzahl von Anwendungsbereichen bereits mit den bekannten Teleskopschienen adressiert werden kann, haben sich Teleskopschienen in Mikrowellenöfen bisher nicht etablieren können. Hat man eine Teleskopschiene, deren Schienenelemente aus einem elektrisch leitfähigen Material, insbesondere aus einem Metallblech, hergestellt sind, so führt im Betrieb des Mikrowellenofens die auf die Teleskopschiene auftreffende Mikrowellenstrahlung zu einer lokalen Aufladung der Schienenelemente und bei einer hinreichend großen Potenzialdifferenz zwischen den einzelnen Schienenelementen zu einer Funkenentladung zwischen diesen.

Um eine Funkenentladung zu vermeiden sind, beispielsweise aus der EP 2 988 068 A1, Konstruktionen bekannt, bei denen die Schienenelemente durch die Ausbildung hinreichend großer und elektrisch isolierender Wälzkörper einen ausreichend großen Abstand voneinander aufweisen. Allerdings weisen diese Teleskopschienen ein sehr großes Einbaumaß auf.

Daher gibt es ein Bedürfnis nach einer Teleskopschiene, welche die vorgenannten Nachteile zumindest teilweise vermeidet.

Daher wird erfindungsgemäß vorgeschlagen, eine Teleskopschiene der eingangs genannten Art für einen Mikrowellenofen so auszugestalten, dass das erste Schienenelement mindestens ein elektrisch leitfähiges Kontaktelement aufweist und das zweite Schienenelement mindestens ein elektrisch leitfähiges Kontaktelement aufweist, wobei das Kontaktelement des ersten Schienenelements und das Kontaktelement des zweiten Schienenelements derart ausgestaltet und an den Schienenelementen angeordnet sind, dass in der Einzugsposition entweder das Kontaktelement des ersten Schienenelements und das Kontaktelement des zweiten Schienenelements in Eingriff miteinander sind oder dass das Kontaktelement des ersten Schienenelements und das Kontaktelement des zweiten Schienenelements jeweils mit einem mit dem Wälzkörperkäfig mitbewegten elektrisch leitenden Leitelement in Eingriff sind, so dass in der Einzugsposition eine elektrisch leitende Verbindung zwischen dem ersten und dem zweiten Schienenelement besteht, dass in zumindest einer anderen Position als der Einzugsposition das Kontaktelement des ersten Schienenelements und des Kontaktelement des zweiten Schienenelements nicht in Eingriff miteinander sind oder zumindest das Kontaktelement des ersten Schienenelements oder das Kontaktelement des zweiten Schienenelements nicht in Eingriff mit dem Leitelement sind, so dass in der zumindest einen anderen Position die elektrisch leitende Verbindung unterbrochen ist und dass zumindest das erste Schienenelement oder das zweite Schienenelement zwei Schenkel aufweist, die die Laufflächen für die Wälzkörper bilden, und einen die beiden Schenkel verbindenden Verbindungsabschnitt, wobei das das Kontaktelement auf dem Verbindungsabschnitt angeordnet ist.

Entscheidend für die vorliegende Erfindung ist die Erkenntnis, dass der mechanische Eingriff und damit die direkte elektrisch leitende Verbindung zwischen den Kontaktelementen nur im eingeschobenen Zustand erforderlich sind. Mikrowellenöfen lassen sich in der Regel nur dann in Betrieb setzen, d.h. dass die elektromagnetische Mikrowellenstrahlung nur dann auf die Teleskopschiene einwirken kann, wenn die Tür des Mikrowellenofens geschlossen ist. Ein Schließen der Tür setzt jedoch voraus, dass die Schienenelemente der Teleskopschiene nicht mehr über die Muffel des Mikrowellenofens überstehen.

Im Sinne der vorliegenden Anmeldung wird unter der Einzugsposition die Position des ersten und zweiten Schienenelements relativ zueinander verstanden, in welcher die Teleskopschiene vollständig eingeschoben ist. Typischerweise ist die Einzugsposition durch das Erreichen eines Endanschlags gekennzeichnet.

Die erfindungsgemäßen Kontaktelemente stellen zumindest in einer anderen als der Einzugsposition keine elektrisch leitende Verbindung bereit, d.h. die elektrisch leitende Verbindung ist dann unterbrochen.

Unter einem Eingriff zwischen dem Kontaktelement des ersten Schienenelements und dem Kontaktelement des zweiten Schienenelements wird im Sinne der vorliegenden Anmeldung ein unmittelbarer mechanischer Kontakt ihrer Oberflächen verstanden, welcher derart beschaffen ist, dass ein elektrischer Strom zwischen den Kontaktelementen und über die Eingriffsstelle, d.h. über den Berührungspunkt zwischen den beiden Kontaktelementen, fließen kann.

Überraschenderweise hat sich gezeigt, dass die erfindungsgemäßen Kontaktelemente in der Einzugsposition nicht nur wirksam einen Funkenschlag zwischen Kanten und Spitzen benachbarter Schienenelemente verhindern können, sondern auch einen punktuellen Stromfluss über die Wälzkörper der Teleskopschiene. Letzteres erweist sich insbesondere deshalb als vorteilhaft, da punktuelle Ströme, welche über die Berührungspunkte der Wälzkörper mit den Laufflächen der Schienenelemente fließen, zu einer Beschädigung der Wälzkörper und der Laufflächen führen können und darüber hinaus Schmiermittel in der Umgebung der Wälzkörper durch thermischen Einfluss zerstört werden kann.

Für die Realisierung der Vorteile der vorliegenden Erfindung ist es notwendig, einen Potenzialausgleich zumindest eines Schienenelements, welches der Mikrowellenstrahlung ausgesetzt ist, zu bewirken. Dabei ist es zunächst unerheblich, ob die dort entstandenen lokalen Aufladungen auf ein unmittelbar benachbartes Schienenelement oder ein anderes Schienenelement abfließen. Bei einem Vollauszug mit drei Schienenelementen können die Ladungen alternativ auf das mittlere Schienenelement oder auf das innere Schienenelement abfließen.

Wenn im Sinne der vorliegenden Anmeldung von einer Teleskopschiene die Rede ist, so ist dieser Begriff derart allgemein zu verstehen, dass nicht nur Schienen davon umfasst sind, bei welchen das erste Schienenelement und das zweite Schienenelement in etwa die gleiche Länge aufweisen, sondern auch Linearführungen, bei denen das erste Schienenelement deutlich kürzer ist als das zweite Schienenelement.

Wenn in der vorliegenden Anmeldung ausgeführt wird, dass die erfindungsgemäße Teleskopschiene ein erstes Schienenelement und ein zweites Schienenelement aufweist, so schließt dies nicht aus, dass die Teleskopschiene weitere Schienenelemente, insbesondere zum Bereitstellen eines Vollauszugs, umfasst.

Unter einem Wälzkörper im Sinne vorliegenden Anmeldung wird ein Rotationskörper verstanden, der als Element einer Führung die Reibung zwischen den verschiedenen Schienenelementen erheblich reduziert und damit eine Relativbewegung zweier Schienen zueinander erleichtert. Wälzkörper sind beispielsweise Kugeln, Rollen, Tonnen, Nadeln oder Kegel.

In einer Ausführung von der vorliegenden Erfindung sind die Wälzkörper Kugeln. Es versteht sich, dass in diesem Falle der Wälzkörperkäfig ein Kugelkäfig ist.

In einer Ausführungsform der Erfindung sind das erste Schienenelement und das zweite Schienenelement aus einem Material gefertigt, dass ausgewählt ist aus einer Gruppe bestehend aus Stahlblech, aluminiertem Stahlblech und Edelstahl.

Insbesondere können in einer Ausführungsform der Erfindung die Wälzkörper aus einem elektrisch leitfähigen Material, beispielsweise aus Stahl, hergestellt sein.

Es versteht sich, dass die Kontaktelemente elektrisch leitend mit den Schienenelementen verbunden sind, um den Potenzialausgleich bereitstellen zu können. In einer Ausführungsform ist zumindest eines der Kontaktelemente einstückig mit dem jeweiligen Schienenelement ausgebildet.

In einer Ausführungsform wird zumindest eines der Kontaktelemente von einem Vorsprung an dem ersten oder zweiten Schienenelement gebildet. Es ist dabei zweckmäßig wenn der Vorsprung in der Auszugsrichtung eine größere Ausdehnung aufweist als in einer Richtung senkrecht zu der Auszugsrichtung. Eine größere Ausdehnung des Vorsprungs in der Auszugsrichtung als in einer Richtung senkrecht zu der Auszugsrichtung gewährleistet die Funktion der Kontaktelemente auch dann, wenn die Teleskopschiene nicht vollständig eingefahren, d.h. in der Einzugsposition ist.

Dies ist insbesondere dann vorteilhaft, wenn in einer Ausführungsform der Erfindung die Länge der Teleskopschiene in Auszugsrichtung so bemessen ist, dass auch nach einem Schließen einer Tür eines Haushaltsgeräts, in welches die Teleskopschiene eingebaut ist, die Teleskopschiene nicht in exakt einer Position festgelegt ist, sondern die beiden Schienenelemente relativ zu einander in einem Bereich von Positionen angeordnet sein können. Dann gilt es über diesen Bereich hinweg den elektrischen Kontakt zwischen den beiden Schienenelementen sicherzustellen.

Ein derart länglich in der Auszugsrichtung ausgedehnter Vorsprung lässt sich insbesondere bei einem Vollauszug auch auf einem mittleren Schienenelement anordnen, das im Bereich seines Verbindungabschnitts nur eine geringe Baugröße des Vorsprungs zulässt.

In einer Ausführungsform der Erfindung ist der Vorsprung als Einprägung eines Blechmaterials des jeweiligen Schienenelements ausgebildet. Derartige Sicken lassen sich in einfacher Weise kostengünstig herstellen.

In einer weiteren Ausführungsform der Erfindung ist das Kontaktelement des ersten Schienenelement von einem Vorsprung gebildet und das Kontaktelement des Zweiten Schienenelement ist von einem Vorsprung gebildet, wobei der Vorsprung an dem ersten Schienenelement in der Auszugsrichtung eine größere Ausdehnung aufweist als in einer Richtung senkrecht zu der Auszugsrichtung und wobei der Vorsprung an dem zweiten Schienenelement in der Auszugsrichtung eine geringere Ausdehnung aufweist als in der zu der Auszugsrichtung senkrechten Richtung.

Derart gekreuzt zueinander auf den beiden Schienenelementen angeordnete, länglich ausgedehnte Vorsprünge als Kontaktelemente vermögen die Toleranzen der Profile der Schienenelemente und des zum Zusammenbaus zu kompensieren. Dabei umfasst die zu berücksichtigende Toleranzkette in einer Ausführungsform auch die Abmessungen des Bauraums eines Haushaltsgeräts, insbesondere die Muffel eines Mikrowellenofens, sowie die diesen verschließende Tür.

In einer Ausführungsform der Erfindung stellt die Teleskopschiene einen Vollauszug bereit, wobei die Teleskopschiene zwei äußere Schienenelemente und ein mittleres Schienenelement aufweist und wobei der Vorsprung mit der in Auszugsrichtung größeren Ausdehnung als der Ausdehnung in der Richtung senkrecht zu der Auszugsrichtung an dem mittleren Schienenelement vorgesehen ist.

In einer Ausführungsform der Erfindung sind die Kontaktelemente ausschließlich in der Einzugsposition, d.h. bei Erreichen des Endanschlags miteinander oder beide mit dem Leitelement in Eingriff.

In einer weiteren Ausführungsform sind die Kontaktelemente in der Einzugsposition und über einen teilweise ausgezogenen Bereich in der Umgebung der Einzugsposition hinweg miteinander oder beide mit dem Leitelement in Eingriff, wobei die Länge des Bereichs in der Auszugsrichtung, über welchen die Kontaktelemente miteinander im teilweise ausgezogenen Zustand in Eingriff sind, durch eine Ausdehnung und/oder eine Position der Kontaktelemente auf den Schienenelementen in der Auszugsrichtung vorgegeben ist.

Auf diese Weise wird gewährleistet, dass ein Potenzialausgleich zwischen den Schienenelementen auch in einem beinahe, aber nicht vollständig eingeschobenen Zustand der Teleskopschiene erfolgt.

Unabhängig von der Notwendigkeit, dass im vollständig eingeschobenen oder beinahe vollständig eingeschobenen Zustand der Teleskopschiene die beiden Schienenelemente elektrisch leitend miteinander verbunden sein müssen, hat sich gezeigt, dass auch der Ort des elektrischen Kontakts zwischen den Kontaktelementen des ersten Schienenelements und des zweiten Schienenelements betrachtet in Auszugsrichtung der Teleskopschiene so gewählt werden kann, dass er mit Vorteilen verbunden ist.

Es hat sich gezeigt, dass Funkenüberschläge zwischen den Schienenelementen typischerweise an deren Enden auftreten, da es hier zum einen Kannten und Spitze gibt, sich zum anderen an den Enden die Schienenelemente aber auch räumlich vergleichsweise nahekommen können.

Daher sind in einer Ausführungsform der Erfindung das Kontaktelement des ersten Schienenelements und das Kontaktelement des zweiten Schienenelements derart angeordnet und ausgestaltet, dass in der Einzugsposition der Ort des Eingriffs zwischen dem Kontaktelement des ersten Schienenelements und dem Kontaktelement des zweiten Schienenelements oder der Ort des Eingriffs zwischen dem Kontaktelement eines Schienenelements mit dem Leitelement in einem Abstand von 50 mm oder weniger gemessenen in der Auszugsrichtung, vorzugsweise im Abstand von 40 mm oder weniger und besonders bevorzugt in einem Abstand von 30 mm oder weniger von einem Ende eines Schienenelements liegt.

In einer Ausführungsform liegt zudem in der Einzugsposition der Ort des Eingriffs zwischen dem Kontaktelement des ersten Schienenelements und dem Kontaktelement des zweiten Schienenelements oder der Ort des Eingriffs zwischen dem Kontaktelement eines Schienenelements mit dem Leitelement in einem Abstand von 5 mm oder mehr gemessenen in der Auszugsrichtung von dem Ende eines Schienenelements.

Überraschenderweise führt nicht nur die Wahl der Position des elektrischen Kontakts zwischen den Kontaktelementen in der Einzugsposition im Bereich der Enden der Schienenelemente zu Vorteilen, sondern auch eine Anordnung des elektrischen Kontakts in demjenigen Bereich, in welchem sich in der Einzugsposition der Kugelkäfig befindet. Ein Eingriff zwischen den Kontaktelementen an einer Position in einem Bereich, in dem sich in der Einzugsposition der Kugelkäfig befindet, führt dazu, dass Ströme über die Kugeln soweit reduziert werden, dass keine Schädigungen an den Elementen der Teleskopschiene verursacht werden.

Daher sind in einer Ausführungsform der Erfindung das Kontaktelement des ersten Schienenelements und das Kontaktelement des zweiten Schienenelements derart angeordnet und ausgestaltet, dass in der Einzugsposition der Ort des Eingriffs zwischen dem Kontaktelement des ersten Schienenelements und dem Kontaktelement des zweiten Schienenelements oder der Ort des Eingriffs zwischen einem Kontaktelement und dem Leitelement in der Auszugsrichtung in einem Bereich liegt, in dem sich der Kugelkäfig befindet.

Es kann ausreichend sein, wenn in einer Ausführungsform der Erfindung das erste Schienenelement und das zweite Schienenelement jeweils ein Kontaktelement aufweisen, welche in der Einzugsposition miteinander im Eingriff sind. In diesem Fall wird eine elektrisch leitende Verbindung zwischen dem ersten Schienenelement und dem zweiten Schienenelement an genau einer Position in der Auszugsrichtung der Teleskopschiene bereitgestellt, wenn Teleskopschiene eingeschoben ist.

Allerdings ist es ebenso denkbar, dass eine Mehrzahl von Kontaktelement nach dem ersten Schienenelement und einer Mehrzahl von Kontaktelementen an dem zweiten Schienenelement vorgesehen sind, die in der Einzugsposition miteinander elektrisch leitenden Eingriffs sind. Dann erfolgt ein Potenzialausgleich an einer Mehrzahl von Positionen in der Auszugsrichtung der Teleskopschiene.

In einer Ausführungsform der Erfindung weist das erste Schienenelement drei Kontaktelemente und das zweite Schienenelement drei Kontaktelemente auf, die in der Einzugsposition miteinander in Eingriff sind, wobei zwei der Kontaktelemente jedes Schienenelements an den Enden des jeweiligen Schienenelements vorgesehen sind und jeweils ein Kontaktelement in der Mitte jedes Schienenelements vorgesehen ist. Auf diese Weise können Funkenschläge an den Enden der Schienenelemente ermieden werden und ein Stromfluss über die Wälzkörper in der Mitte der Schienenelemente reduziert werden.

In einer Ausführungsform der Erfindung ist die Teleskopschiene ein Vollauszug mit zwei äußeren Schienenelementen und einem zwischen den beiden äußeren Schienenelementen angeordnet mittleren Schienenelement, wobei die beiden äußeren Schienenelemente jeweils mindestens ein Kontaktelement aufweisen und das mittlere Schienenelement mindestens zwei Kontaktelemente aufweist, so dass in der Einzugsposition ein Kontaktelemente des äußeren Schienenelements entweder in Eingriff mit einem Kontaktelement des mittleren Schienenelements ist oder ein Kontaktelement eines äußeren Schienenelements und ein Kontaktelement des mittleren Schienenelements jeweils mit einem mit dem Wälzkörperkäfig mitbewegten elektrisch leitenden Leitelement in Eingriff sind, so dass in der Einzugsposition eine elektrisch leitende Verbindung zwischen beiden äußeren Schienenelementen und dem mittleren Schienenelement besteht.

In einer weiteren Ausführungsform weist zumindest das erste oder das zweite Schienenelement an einem Ende davon eine elektrische Isolierung auf, die derart ausgestaltet ist, dass die Isolierung in der Einzugsposition in einer möglichen Funkenstrecke zwischen dem ersten und dem zweiten Schienenelement angeordnet ist. Durch Anordnen eines elektrischen Isolators, d.h. eines Dielektrikums zwischen den Schienenelementen bzw. zwischen Abschnitten der Schienenelemente wird die Durchschlagfestigkeit erhöht und die Wahrscheinlichkeit für eine Funkenentladung erheblich verringert. Eine solche Ausführungsform ist insbesondere dann sinnvoll, wenn die Kontaktelemente ausschließlich in einem Bereich vorgesehen sind, indem in der Einzugsposition der Wälzkörperkäfig angeordnet ist.

Neben Ausführungsformen der vorliegenden Erfindung, bei welchen die Kontaktelemente des ersten und zweiten Schienenelements in der Einzugsposition direkt elektrisch leitend miteinander in Eingriff sind, werden von der erfindungsgemäßen Lösung auch Ausführungsformen umfasst, bei welchen jedes der Kontaktelemente des ersten oder zweiten Schienenelements mit einem mit dem Wälzkörperkäfig mitbewegten elektrisch leitenden Leitelement in Eingriff sind, nicht aber in direktem Eingriff miteinander sind. Eine solche Ausführungsform weist den Vorteil auf, dass das Material des Leitelements dünner und damit flexibler ausgestaltet werden kann als das Material der Schienenelemente selbst. Dies optimiert den elektrischen Kontakt zwischen den Kontaktelementen der Schienenelemente und dem Leitelement und damit zwischen dem ersten und dem zweiten Schienenelement.

Dabei wird in einer Ausführungsform der Erfindung das Leitelement von dem Wälzkörperkäfig selbst gebildet.

Eine der zuvor genannten Aufgaben wird auch durch einen Mikrowellenofen mit einer Teleskopschiene in einer Ausführungsform davon, sowie sie zuvor beschrieben wurden, gelöst.

In einer Ausführungsform der Erfindung sind die Längen der Schienenelemente der Teleskopschiene so gewählt, dass diese sich bei geschlossener Tür des Mikrowellenofens in der Einzugsposition oder aber in einer nur teilweise ausgezogenen Position befindet. Auf diese Weise gewährleistet ein Schließen der Tür des Mikrowellenofens auch einen elektrisch leitenden Kontakt zwischen den Kontaktelementen und damit einen Potenzialausgleich zwischen den Schienenelementen.

Daher weist in einer Ausführungsform der Erfindung der Mikrowellenofen eine Ofenmuffel und eine Tür zum Verschließen der Ofenmuffel auf, wobei die Tür zwischen einer die Ofenmuffel verschließenden Position und einer die Ofenmuffel freigebenden Position bewegbar ist. Dabei ist die Teleskopschiene derart in die Ofenmuffel eingebaut, dass dann wenn die Tür in der die Ofenmuffel freigebenden Position ist, das erste Schienenelement oder das zweite Schienenelement in die Auszugsposition bringbar ist, so dass das erste Schienenelement oder das zweite Schienenelement aus der Ofenmuffel herausragt. Ferner sind zumindest eine Länge des ersten Schienenelements oder eine Länge des zweiten Schienenelements in der Auszugsrichtung derart gewählt und das Kontaktelement des ersten Schienenelements und das Kontaktelement des zweiten Schienenelements derart angeordnet und ausgestaltet, dass dann, wenn die Tür in der die Ofenmuffel verschließenden Position ist, zwangsweise das Kontaktelement des ersten Schienenelements und das Kontaktelement des zweiten Schienenelements in Eingriff miteinander oder das Kontaktelement des ersten Schienenelements und das Kontaktelement des zweiten Schienenelements jeweils mit dem mit dem Wälzkörperkäfig mitbewegten elektrisch leitenden Leitelement in Eingriff, sodass eine elektrisch leitende Verbindung zwischen dem ersten und dem zweiten Schienenelement besteht.

In einer Ausführungsformen der Erfindung weist die Tür oder die Teleskopschiene des Mikrowellenofens ein elastisches Teil auf, welches dann, wenn die Tür in der die Ofenmuffel verschlissenen Position ist, zwischen der Tür und einem Ende des ersten und/oder zweiten Schienenelements angeordnet ist.

In einer Ausführungsform der Erfindung ist das elastische Teil an einem Ende des ersten Schienenelements oder des zweiten Schienenelements befestigt. Alternativ oder zusätzlich kann ein elastisches Teil an der Tür des Ofens selbst befestigt sein.

In einer Ausführungsform der Erfindung ist das elastische Teil ein aus Silikon hergestelltes elastisches Formteil.

In einer weiteren Ausführungsform ist das elastische Teil derart dimensioniert, dass es dann, wenn die Tür in der die Ofenmuffel verschließenden Position ist, mit der Tür und der Teleskopschiene in Eingriff ist. Insbesondere ist in einer Ausführungsform dann das Teil elastisch verformt.
Weitere Vorteile, Merkmale und Anwendungsmöglichkeiten der vorliegenden Erfindung werden anhand der folgenden Beschreibung einer Ausführungsform und der dazugehörigen Figuren deutlich.
- Figur 1: ist eine schematische Draufsicht auf einen Mikrowellenofen gemäß einer Ausführungsform der vorliegenden Erfindung.
- Figur 2: ist eine perspektivische, weggebrochene Ansicht einer Ausführungsform der erfindungsgemäßen Teleskopschiene.
- Figur 3: ist eine schematische Querschnittsansicht einer alternativen Ausführungsform der erfindungsgemäßen Teleskopschiene.

In den Figuren sind gleiche Elemente mit gleichen Bezugszeichen bezeichnet.

Figur 1 zeigt einen Mikrowellenofen 1 mit zwei erfindungsgemäßen Teleskopschienen 2, die jeweils mit einer Seitenwand 3 der Muffel 4 des Ofens 1 verbunden sind. Bei den Teleskopschienen 2 handelt es sich um Vollauszüge mit drei Schienenelementen 5, 6, 7.

Während des Betriebs des Mikrowellenofens 1 sind die Teleskopschienen 2, insbesondere aber die innenliegenden Schienenelemente 5, der Mikrowellenstrahlung des Ofens ausgesetzt. Diese elektromagnetische Strahlung führt in den Schienenelementen 5 zu einer lokalen elektrostatischen Aufladung. Diese Aufladung wiederum kann zu Funkenüberschlägen im Bereich der Enden 8, 9 der Schienenelemente 5, 6, 7 führen.

Zudem sind zwischen den Schienenelementen 5, 6, 7 der Teleskopschienen 2 Kugelkäfige mit darin angeordneten Lagerkugeln (in Figur 1 nicht gezeigt) angeordnet, welche der Führung der einzelnen Schienenelemente 5, 6, 7 relativ zueinander dienen. Die elektrostatische Aufladung der Schienenelemente 5, 6, 7 kann auch dazu führen, dass Ströme über die Lagerkugeln abfließen. Aufgrund der punktförmigen Berührung der Lagerkugeln mit den Laufflächen der Schienenelemente 5, 6, 7 können hohe Ströme entstehen, die zu einer Beschädigung entweder der Kugel oder der Laufflächen führen.

Um die lokale elektrostatische Aufladung insbesondere des Schienenelements 5 zu verhindern, sehen die Teleskopschienen 2 jeweils eine elektrisch leitende Verbindung an den drei mit Pfeilen gekennzeichneten Positionen entlang der Auszugsrichtung 10 der Teleskopschiene 2 vor.

In einer geöffneten Position der Tür 11' lassen sich die Schienenelemente 5, 6 durch die Öffnung der Muffel 4 herausziehen.

Der Mikrowellenofen 1 lässt sich allerdings nur bei geschlossener Tür 11 in Betrieb setzen. Mit anderen Worten kann eine elektrostatische Aufladung der Schienenelemente 5 überhaupt nur bei geschlossener Tür 11 erfolgen. Daher ist es ausreichend, wenn nur in der dargestellten Einzugsposition der Teleskopschienen 2 der Potenzialausgleich möglich ist.

Daher sind in der in Figur 1 gezeigten Ausführungsform die Längen der Schienenelemente 5, 6, 7 in der Auszugsrichtung 10 so dimensioniert dass bei geschlossener Tür 11 die Schienenelemente im Wesentlichen in der Einzugsposition sind. Ferner sind die Kontaktelemente des ersten Schienenelements 5 und die Kontaktelemente des zweiten Schienenelements 6 derart angeordnet und ausgestaltet, dass im geschlossenen Zustand der Tür 11 zwangsweise die Kontaktelemente des ersten Schienenelements 5 und die Kontaktelemente des zweiten Schienenelements 6 in Eingriff miteinander sind, sodass eine elektrisch leitende Verbindung zwischen dem ersten und dem zweiten Schienenelement 5, 6 besteht.

Um die vergleichsweise lange Toleranzkette bestehend aus den Toleranzen der Tür 11, 11' und deren Befestigung, der Muffel 4 sowie den Teleskopschienen und deren Zusammenbau ausgleichen zu können, ist an dem der Öffnung der Muffel 4 zugewandten Ende 9 des ersten, inneren Schienenelements 5 ein Silikonformteil 30 angeordnet. Dieses erstreckt sich im geschlossenen Zustand der Tür 11 zwischen der Tür 11 und dem Ende 9 des inneren Schienenelements 5. Dabei ist das Silikonformteil 30 so dimensioniert, dass es mit der Tür 11 in Eingriff ist und gegebenenfalls von dieser elastisch verformt wird.

Figur 2 zeigt eine weggebrochene, perspektivische Ansicht der Teleskopschiene 2 aus Figur 1. Deutlich ist zu erkennen, dass die Teleskopschiene 2 zwei äußere Schienenelemente 5, 7 und ein mittleres Schienenelement 6 aufweist, welche zusammen einen Vollauszug bilden. In der Einzugsposition, welche auch in Figur 2 dargestellt ist, sind das äußere Schienenelement 5 und das mittlere Schienenelemente 6 elektrisch leitend miteinander verbunden. Dabei bildet im Sinne der vorliegenden Anmeldung das äußere Schienenelement 5 ein erstes Schienenelement und das mittlere Schienenelement 6 bildet ein zweites Schienenelement.

Jedes der ersten und zweiten Schienenelemente 5, 6 weist jeweils zwei Schenkel 12,13 auf, wobei von jedem Schienenelement 5, 6 in der Darstellung aus Figur 2 nur einer der Schenkel 12, 13 gezeigt ist. Dabei bilden die Schenkel 12, 13 die Laufbahnen für die Aufnahme der Lagerkugeln zwischen den Schienenelementen 5, 6, 7. Die beiden Schenkel 12,13 eines Schienenelements sind wiederum über Verbindungsabschnitte 14, 15 der Schienenelemente 5, 6 miteinander verbunden.

Um nun in der Einzugsposition den notwendigen Potenzialausgleich bereitzustellen, sind die Verbindungsabschnitte 14, 15 beider Schienenelemente 5, 6 mit Einrückungen bzw. Sicken 16, 17 versehen. Diese Sicken 16, 17 bilden auf der jeweils anderen Seite des Blechmaterials der Schienenelemente 5, 6 Vorsprünge 18, 19, welche gegenüber den Oberflächen 20, 21 der Verbindungabschnitte 14, 15 der Schienenelemente 5, 6 vorspringen. Diese Vorsprünge 18,19 auf den Verbindungsabschnitten 14, 15 der Schienenelement 5 6 bilden Kontaktelemente im Sinne der vorliegenden Anmeldung.

Dabei sind die Vorsprünge 18, 19 so ausgestaltet, dass sie nur in der Einzugsposition miteinander in mechanischem Eingriff sind. Werden die Schienenelemente 5, 6, 7 ausgezogen, so sind die Vorsprünge 17, 18 außer Eingriff. Nur der mechanische Eingriff stellt aber eine elektrisch leitfähige Verbindung zwischen dem ersten Schienenelement 5 und dem zweiten Schienenelement 6 bereit.

In der gezeigten Ausführungsform hat die Sicke 16 und damit der Vorsprung 18 an dem ersten Schienenelement 5 eine Erstreckung in der Auszugsrichtung 10 der Teleskopschiene 2, welche geringer ist als die Erstreckung der Sicke 16 und damit des Vorsprung 18 in der zu der Auszugsrichtung 10 senkrechten Richtung. Im Gegensatz dazu hat die Sicke 17 und damit der Vorsprung 19 an dem zweiten Schienenelement 6 eine Erstreckung in der Auszugsrichtung 10, welche größer ist als die Erstreckung dieses Vorsprung in der Richtung senkrecht zur Auszugsrichtung 10.

Diese gekreuzte Anordnung der Vorsprünge 17, 18 ermöglicht einen gewissen Ausgleich der Toleranzen der Schienenelemente und des Zusammenbaus der Schienenelemente 5, 6, 7. Insbesondere aber die ausgedehnte Längserstreckung in Auszugsrichtung 10 des Vorsprungs 19 ermöglicht einen Eingriff zwischen den Vorsprüngen 18, 19 über einen Bereich hinweg. Daher wird die leitfähige Verbindung zwischen den Vorsprüngen 18, 19 als Kontaktelementen nicht nur in der von dem Endanschlag definierten Einzugsposition, sondern auch in einem Bereich in der Nähe der Einzugsposition bereitgestellt.

Am Ende des inneren Schienenelements 7 ist zudem ein elektrischer Isolator 28 angeordnet, welcher sich in der Einzugsposition zwischen dem mittleren Schienenelement 6 und dem inneren Schienenelement 7 befindet. Der Isolator 28 liegt daher in einer möglichen Funkenstrecke zwischen dem mittleren Schienenelement 6 und dem inneren Schienenelement 7 und verhindert einen Funkenschlag zwischen den Schienenelementen 6, 7.

Die elektrisch leitfähige Verbindung zwischen dem ersten und dem zweiten Schienenelement 5, 6 wird in der Ausführungsform der Teleskopschiene 2 aus Figur 2 durch einen direkten mechanischen Eingriff zwischen den beiden Vorsprüngen 18, 19 der Schienenelemente 5, 6 bereitgestellt. Im Gegensatz dazu wird die elektrische Verbindung jeweils zweier Schienenelemente 5', 6' bzw. 6', 7' über die zwischen den Kontaktelemente 22, 23 bzw. 24, 25 angeordneten Kugelkäfige 26, 27 bereitgestellt.

Bei dieser Ausführungsform einer erfindungsgemäßen Teleskopschiene 2' sind in der Einzugsposition die Kontaktelemente 22, 23 mit dem ersten Kugelkäfig 27 als Leitelement im Sinne der vorliegenden Anmeldung in Eingriff. Die Kontaktelemente 24, 25 sind in der Einzugsposition mit dem zweiten Kugelkäfig 26 in Eingriff.

Dabei ist zu bemerken, dass in der dargestellten Ausführungsform der Eingriff zwischen dem Kontaktelemente 23 an dem zweiten Schienenelement 6' und dem Kugelkäfig 27 einerseits und der Eingriff zwischen dem Kontaktelemente 22 an dem ersten Schienenelement 5' und dem Kugelkäfig 27 andererseits in einer Richtung senkrecht zur Auszugsrichtung 10 an unterschiedlichen Positionen erfolgt. Auf diese Weise kann die Federeigenschaft des Kugelkäfigs 27 ausgenutzt werden, um einen verbesserten elektrischen Kontakt zwischen den Kontaktelementen 22, 23 und dem Kugelkäfig 27 zu gewährleisten.

Für Zwecke der ursprünglichen Offenbarung wird darauf hingewiesen, dass sämtliche Merkmale, wie sie sich aus der vorliegenden Beschreibung, den Zeichnungen und den Ansprüchen für einen Fachmann erschließen.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt. Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Bezugszeichen in den Ansprüchen sind nicht als Beschränkung des Schutzbereichs gedacht.

### Bezugszeichenliste

- 1: Mikrowellenofen
- 2, 2': Teleskopschiene
- 3: Seitenwand
- 4: Muffel
- 5, 5', 6, 6' 7, 7': Schienenelement
- 8, 9: Enden der Schienenelemente 5, 6, 7
- 10: Auszugsrichtung
- 11, 11': Tür
- 12, 13: Schenkel
- 14, 15: Verbindungsabschnitt
- 16, 17: Sicke
- 18, 19: Vorsprung
- 20,21: Oberfläche
- 22, 23, 24, 25: Kontaktelement
- 26,27: Kugelkäfig
- 28: Isolator
- 29: Lagerkugel
- 30: Silikonformteil

## Patentansprüche

1. Teleskopschiene (2, 2') für einen Mikrowellenofen (1) mit
mindestens einem ersten Schienenelement (5, 5') aus einem elektrisch leitfähigen Material und
einem zweiten Schienenelement (6, 6') aus einem elektrisch leitfähigen Material,
wobei das erste und das zweite Schienenelement (5, 5', 6, 6') jeweils zwei Lauflächen aufweisen,
wobei auf den zwei Laufflächen des ersten Schienenelements (5, 5') in einem Walzkörperkäfig (26, 27) aufgenommene Wälzkörper (29) angeordnet sind und auf den zwei Laufflächen des zweiten Schienenelements (6, 6') in einem Walzkörperkäfig (26, 27) aufgenommene Wälzkörper (29) angeordnet sind, und
wobei das erste und das zweite Schienenelement (5, 5', 6, 6') gegeneinander zwischen einer Einzugsposition und einer Auszugsposition entlang einer Auszugsrichtung (10) verfahrbar sind,
**dadurch gekennzeichnet, dass**
das erste Schienenelement (5, 5') mindestens ein elektrisch leitfähiges Kontaktelement (18, 22) aufweist und das zweite Schienenelement (6, 6') mindestens ein elektrisch leitfähiges Kontaktelement (19, 23) aufweist,
wobei das Kontaktelement (18, 22) des ersten Schienenelements (5, 5') und das Kontaktelement (19, 23) des zweiten Schienenelements (6, 6') derart ausgestaltet und an den Schienenelementen (5, 5', 6, 6') angeordnet sind, dass in der Einzugsposition entweder das Kontaktelement (18) des ersten Schienenelements (5) und das Kontaktelement (19) des zweiten Schienenelements (6) in Eingriff miteinander sind oder das Kontaktelement (22) des ersten Schienenelements (5') und das Kontaktelement (23) des zweiten Schienenelements (6') jeweils mit einem mit dem Wälzkörperkäfig (26) mitbewegten elektrisch leitenden Leitelement in Eingriff sind, sodass in der Einzugsposition eine elektrisch leitende Verbindung zwischen dem ersten und dem zweiten Schienenelement (5, 5', 6, 6') besteht, dass in zumindest einer anderen Position als der Einzugsposition das Kontaktelement (18) des ersten Schienenelements (5) und das Kontaktelement (19) des zweiten Schienenelements (6) nicht in Eingriff miteinander sind oder zumindest das Kontaktelement (22) des ersten Schienenelements (5') oder das Kontaktelement (23) des zweiten Schienenelements (6') nicht in Eingriff mit dem Leitelement sind, sodass in der zumindest einen anderen Position die elektrisch leitende Verbindung unterbrochen ist und dass zumindest das erste Schienenelement (5, 5') oder das zweite Schienenelement (6, 6') zwei Schenkel (12, 13) aufweist, die die Laufflächen für die Wälzkörper (29) bilden, und einen die beiden Schenkel (12, 13) verbindenden Verbindungsabschnitt (14, 15), wobei das Kontaktelement (18, 19, 22, 23) auf dem Verbindungsabschnitt (14, 15) angeordnet ist.

2. Teleskopschiene (2, 2') nach einem der vorhergehenden Ansprüche, **dadurch gekennzeichnet, dass** zumindest eines der Kontaktelemente (18, 19, 22, 23, 24, 25) von einem Vorsprung an dem ersten oder zweiten Schienenelement (5, 5', 6, 6') gebildet ist.

3. Teleskopschienen (2, 2') nach dem vorhergehenden Anspruch, **dadurch gekennzeichnet, dass** zumindest ein Vorsprung (18) in der Auszugsrichtung (10) eine größere Ausdehnung aufweist als in einer Richtung senkrecht zu der Auszugsrichtung (10).

4. Teleskopschiene (2, 2') nach Anspruch 2 oder 3, **dadurch gekennzeichnet, dass** der Vorsprung als Einprägung (16, 17) eines Blechmaterials des jeweiligen Schienenelements (5, 6) ausgebildet ist.

5. Teleskopschiene (2, 2') nach einem der vorhergehenden Ansprüche, durch gekennzeichnet, dass das Kontaktelement des ersten Schienenelements (5) von einem Vorsprung (18) gebildet ist und das Kontaktelement des zweiten Schienenelements (6) von einem Vorsprung (19) gebildet ist, wobei der Vorsprung (18) an dem ersten Schienenelement (5) in der Auszugsrichtung (10) eine größere Ausdehnung aufweist als in einer Richtung senkrecht zu der Auszugsrichtung (10) und wobei der Vorsprung (19) an dem zweiten Schienenelement (6) in der Auszugsrichtung (10) eine geringere Ausdehnung aufweist als in der zu der Auszugsrichtung (10) senkrechten Richtung.

6. Teleskopschiene (2, 2') nach dem vorhergehenden Anspruch, **dadurch gekennzeichnet, dass** sie zwei äußere Schienenelemente (5, 7) und ein mittleres Schienenelement (6) aufweist, wobei der Vorsprung (19) mit der in Auszugsrichtung (10) größeren Ausdehnung als der Ausdehnung in der Richtung senkrecht zu der Auszugsrichtung (10) an dem mittleren Schienenelement (6) vorgesehen ist.

7. Teleskopschiene (2, 2') nach einem der vorhergehenden Ansprüche, **dadurch gekennzeichnet, dass** die Kontaktelemente (18, 19, 22, 23, 24, 25) ausschließlich in der Einzugsposition miteinander oder beide mit dem Leitelement in Eingriff sind.

8. Teleskopschiene (2, 2') nach einem der vorhergehenden Ansprüche, **dadurch gekennzeichnet, dass** die Kontaktelemente (18, 19) in der Einzugsposition und in der Auszugsrichtung (10) ausgehend von der Einzugsposition über einen Bereich von Positionen außerhalb der Einzugsposition miteinander oder beide mit dem Leitelement in Eingriff sind, wobei die Länge des Bereichs in der Auszugsrichtung (10) durch eine Ausdehnung und/oder eine Position der Kontaktelemente (18, 19) auf den Schienenelementen (5, 6) in der Auszugsrichtung (10) vorgegeben ist.

9. Teleskopschiene (2, 2') nach einem der vorhergehenden Ansprüche, **dadurch gekennzeichnet, dass** das Kontaktelement (18) des ersten Schienenelements (5) und das Kontaktelement (19) des zweiten Schienenelements (6) derart angeordnet und ausgestaltet sind, dass in der Einzugsposition die Position des Eingriffs zwischen dem Kontaktelement (18) des ersten Schienenelements (5) und dem Kontaktelement (19) des zweiten Schienenelements (6) in der Auszugsrichtung (10) in einem Bereich liegt, in dem sich der Kugelkäfig befindet.

10. Teleskopschiene (2, 2') nach einem der vorhergehenden Ansprüche, **dadurch gekennzeichnet, dass** die Teleskopschiene (2, 2') zwei äußere Schienenelemente (5, 7) und ein zwischen den beiden äußeren Schienenelementen (5, 7) angeordnetes mittleres Schienenelement (6) aufweist, wobei die beiden äußeren Schienenelemente (5, 7) jeweils mindestens ein Kontaktelement (18) aufweisen und das mittlere Schienenelement (6) mindestens zwei Kontaktelemente (19) aufweist, sodass in der Einzugsposition jeweils ein Kontaktelement (18) jedes äußeren Schienenelements (5, 7) entweder in Eingriff mit einem Kontaktelement (19) des mittleren Schienenelements (6) ist oder ein Kontaktelement eines äußeren Schienenelements und ein Kontaktelement des mittleren Schienenelements jeweils mit einem mit einem Wälzkörperkäfig mitbewegten elektrisch leitenden Leitelement in Eingriff sind, sodass in der Einzugsposition eine elektrisch leitende Verbindung zwischen den äußeren Schienenelementen und dem mittleren Schienenelement besteht.

11. Teleskopschiene (2, 2') nach einem der vorhergehenden Ansprüche, **dadurch gekennzeichnet, dass** zumindest das erste oder das zweite Schienenelement (5, 6) an einem Ende (8, 9) davon eine Isolierung (28) aufweist, die derart ausgestaltet ist, dass sie in der Einzugsposition in einer möglichen Funkenstrecke zwischen dem ersten und dem zweiten Schienenelement (5, 6) angeordnet ist.

12. Teleskopschiene (2, 2') nach einem der vorhergehenden Ansprüche, **dadurch gekennzeichnet, dass** das Leitelement ein Abschnitt des Wälzkörperkäfigs ist.

13. Mikrowellenofen (1) mit einer Teleskopschiene (2, 2') nach einem der vorhergehenden Ansprüche.

14. Mikrowellenofen (1) nach Anspruch 13, **dadurch gekennzeichnet, dass** der Mikrowellenofen (1) eine Ofenmuffel (4) und eine Tür (11,11') zum Verschließen der Ofenmuffel (4) aufweist, wobei die Teleskopschiene (2, 2') derart in die Ofenmuffel (4) eingebaut ist, dass dann wenn die Tür (11, 11') in einer die Ofenmuffel (4) freigebenden Position ist, das erste Schienenelement (5, 5') oder das zweite Schienenelement (6, 6') in die Auszugsposition bringbar ist, so dass das erste Schienenelement (5, 5') oder das zweite Schienenelement (6, 6') aus der Ofenmuffel (4) herausragt, und wobei zumindest eine Länge des ersten Schienenelements (5, 5') oder eine Länge des zweiten Schienenelements (6,6') in der Auszugsrichtung (10) derart gewählt sind und das Kontaktelement (18) des ersten Schienenelements (5) und das Kontaktelement (19) des zweiten Schienenelements (6) derart angeordnet und ausgestaltet sind, dass dann, wenn die Tür (11, 11') in einer die Ofenmuffel (4) verschließenden Position ist, zwangsweise das Kontaktelement (18) des ersten Schienenelements (5) und das Kontaktelement (19) des zweiten Schienenelements (6) in Eingriff miteinander sind oder das Kontaktelement (22) des ersten Schienenelements (5') und das Kontaktelement (23) des zweiten Schienenelements (6') jeweils mit dem mit dem Wälzkörperkäfig (26) mitbewegten elektrisch leitenden Leitelement in Eingriff sind, sodass eine elektrisch leitende Verbindung zwischen dem ersten und dem zweiten Schienenelement (5, 5', 6, 6') besteht.

## Claims

1. A telescopic slide (2, 2') for a microwave oven (1), having
at least one first slide element (5, 5') produced from an electrically conductive material and
a second slide element (6, 6') produced from an electrically conductive material,
wherein the first and the second slide elements (5, 5', 6, 6') each have two running surfaces,
wherein rolling bodies (29) received in a rolling body cage (26, 27) are disposed on the two running surfaces of the first slide element (5, 5') and rolling bodies (29) received in a rolling body cage (26, 27) are disposed on the two running surfaces of the second slide element (6, 6'), and wherein the first and the second slide elements (5, 5', 6, 6') can be moved against each other between a retracted position and an extended position along an extension direction (10),
**characterized in that**
the first slide element (5, 5') has at least one electrically conductive contact element (18, 22) and the second slide element (6, 6') has at least one electrically conductive contact element (19, 23),
wherein the contact element (18, 22) of the first slide element (5, 5') and the contact element (19, 23) of the second slide element (6, 6') are configured and disposed on the slide elements (5, 5', 6, 6') in such a manner that in the retracted position, either the contact element (18) of the first slide element (5) and the contact element (19) of the second slide element (6) are in engagement with each other, or the contact element (22) of the first slide element (5') and the contact element (23) of the second slide element (6') are each in engagement with an electrically conducting conductive element that is moved concomitantly with the rolling body cage (26), such that in the retracted position, there is an electrically conducting connection between the first and the second slide elements (5, 5', 6, 6'), **in that** in at least one position other than the retracted position, the contact element (18) of the first slide element (5) and the contact element (19) of the second slide element (6) are not in engagement with each other or at least the contact element (22) of the first slide element (5') or the contact element (23) of the second slide element (6') is not in engagement with the conductive element, such that in the at least one other position, the electrically conducting connection is interrupted, and **in that** at least the first slide element (5, 5') or the second slide element (6, 6') has two limbs (12, 13), which form the running surfaces for the rolling bodies (29), and a connecting portion (14, 15) connecting the two limbs (12, 13), wherein the contact element (18, 19, 22, 23) is disposed on the connecting portion (14, 15).

2. The telescopic slide (2, 2') according to one of the preceding claims, **characterized in that** at least one of the contact elements (18, 19, 22, 23, 24, 25) is formed by a protrusion on the first or the second slide element (5, 5', 6, 6').

3. The telescopic slide (2, 2') according to one of the preceding claims, **characterized in that** at least one protrusion (18) has a greater extent in the extension direction (10) than in a direction perpendicular to the extension direction (10).

4. The telescopic slide (2, 2') according to claim 2 or claim 3, **characterized in that** the protrusion is formed as an indentation (16, 17) of a sheet metal material of the respective slide element (5, 6).

5. The telescopic slide (2, 2') according to one of the preceding claims, **characterized in that** the contact element of the first slide element (5) is formed by a protrusion (18) and the contact element of the second slide element (6) is formed by a protrusion (19), wherein the protrusion (18) on the first slide element (5) has a greater extent in the extension direction (10) than in a direction perpendicular to the extension direction (10), and wherein the protrusion (19) on the second slide element (6) has a smaller extent in the extension direction (10) than in the direction perpendicular to the extension direction (10).

6. The telescopic slide (2, 2') according to the preceding claim, **characterized in that** it has two outer slide elements (5, 7) and a middle slide element (6), wherein the protrusion (19) with the extent that is greater in the extension direction (10) than the extent in the direction perpendicular to the extension direction (10) is provided on the middle slide element (6).

7. The telescopic slide (2, 2') according to one of the preceding claims, **characterized in that** the contact elements (18, 19, 22, 23, 24, 25) are in engagement with each other or are both in engagement with the conductive element exclusively in the retracted position.

8. The telescopic slide (2, 2') according to one of the preceding claims, **characterized in that** the contact elements (18, 19) are in engagement with each other or are both in engagement with the conductive element in the retracted position and in the extended position (10), starting from the retracted position, over a range of positions outside the retracted position, wherein the length of the region in the extension direction (10) is predetermined by an extent and/or a position of the contact elements (18, 19) on the slide elements (5, 6) in the extension direction (10).

9. The telescopic slide (2, 2') according to one of the preceding claims, **characterized in that** the contact element (18) of the first slide element (5) and the contact element (19) of the second slide element (6) are disposed and configured in a manner such that in the retracted position, the position of the engagement between the contact element (18) of the first slide element (5) and the contact element (19) of the second slide element (6) in the extension direction (10) lies in a region in which the ball cage is located.

10. The telescopic slide (2, 2') according to one of the preceding claims, **characterized in that** the telescopic slide (2, 2') has two outer slide elements (5, 7) and a middle slide element (6) disposed between the two outer slide elements (5, 7), wherein the two outer slide elements (5, 7) each have at least one contact element (18) and the middle slide element (6) has at least two contact elements (19) such that in the retracted position, either a contact element (18) of each outer slide element (5, 7) is respectively in engagement with a contact element (19) of the middle slide element (6), or a contact element of an outer slide element and a contact element of the middle slide element are respectively in engagement with an electrically conducting conductive element that is moved concomitantly with a rolling body cage, such that in the retracted position there is an electrically conducting connection between the outer slide elements and the middle slide element.

11. The telescopic slide (2, 2') according to one of the preceding claims, **characterized in that** at least the first or the second slide element (5, 6), at an end (8, 9) thereof, has an insulation (28) which is configured in a manner such that in the retracted position it is disposed in a possible spark gap between the first and the second slide element (5, 6).

12. The telescopic slide (2, 2') according to one of the preceding claims, **characterized in that** the conductive element is a portion of the rolling body cage.

13. A microwave oven (1) with a telescopic slide (2, 2') according to one of the preceding claims.

14. The microwave oven (1) according to claim 13, **characterized in that** the microwave oven (1) has an oven compartment (4) and a door (11, 11') for closing the oven compartment (4), wherein the telescopic slide (2, 2') is built into the oven compartment (4) in a manner such that when the door (11, 11') is in a position which exposes the oven compartment (4), the first slide element (5, 5') or the second slide element (6, 6') can be brought into the extended position so that the first slide element (5, 5') or the second slide element (6, 6') protrudes out of the oven compartment (4), and wherein at least one length of the first slide element (5, 5') or one length of the second slide element (6, 6') in the extension direction (10) is selected, and the contact element (18) of the first slide element (5) and the contact element (19) of the second slide element (6) are disposed and configured, in a manner such that when the door (11, 11') is in a position that closes the oven compartment (4), the contact element (18) of the first slide element (5) and the contact element (19) of the second slide element (6) are inevitably in engagement with each other, or the contact element (22) of the first slide element (5') and the contact element (23) of the second slide element (6') are respectively in engagement with the electrically conducting conductive element which is moved concomitantly with the rolling body cage (26) such that there is an electrically conducting connection between the first and the second slide elements (5, 5', 6, 6').

## Revendications

1. Rail télescopique (2, 2') pour un four à micro-ondes (1) avec
au moins un premier élément de rail (5, 5') en un matériau électriquement conducteur et
un deuxième élément de rail (6, 6') en un matériau électriquement conducteur,
le premier et le deuxième élément de rail (5, 5', 6, 6') comprenant chacun deux surfaces de roulement,
sur les deux surfaces de roulement du premier élément de rail (5, 5'), des corps de roulement (29) logés dans une cage à corps de roulement (26, 27) étant disposés et sur les deux surfaces de roulement du deuxième élément de rail (6, 6'), des corps de roulement (29) logés dans une cage à corps de roulement (26, 27) étant disposés, et
le premier et le deuxième élément de rail (5, 5', 6, 6') étant déplaçables, l'un par rapport à l'autre, entre une position rétractée et une position de déploiement le long d'une direction de déploiement (10),
**caractérisé en ce que**
le premier élément de rail (5, 5') comprend au moins un élément de contact (18, 22) électriquement conducteur et le deuxième élément de rail (6, 6') comprend au moins un élément de contact(19, 23) électriquement conducteur,
l'élément de contact (18, 22) du premier élément de rail (5, 5') et l'élément de contact (19, 23) du deuxième élément de rail (6, 6') étant configurés et disposés aux éléments de rail (5, 5', 6, 6') de façon telle que, dans la position rétractée, soit l'élément de contact (18) du premier élément de rail (5) et l'élément de contact (19) du deuxième élément de rail (6) sont en prise l'un avec l'autre, soit l'élément de contact (22) du premier élément de rail (5') et l'élément de contact (23) du deuxième élément de rail (6') sont en prise, chacun, avec un élément de guidage électriquement conducteur déplacé ensemble avec la cage à corps de roulement (26), si bien que, dans la position rétractée, une liaison électriquement conductrice soit établie entre le premier et le deuxième élément de rail (5, 5', 6, 6'), **en ce que**, dans au moins une autre position que la position rétractée, l'élément de contact (18) du premier élément de rail (5) et l'élément de contact (19) du deuxième élément de rail (6) ne sont pas en prise l'un avec l'autre ou, pour le moins, l'élément de contact (22) du premier élément de rail (5') ou l'élément de contact (23) du deuxième élément de rail (6') n'est pas en prise avec l'élément de guidage, si bien que, dans cette autre position, la liaison électriquement conductrice soit interrompue, et **en ce qu'**au moins le premier élément de rail (5, 5') ou le deuxième élément de rail (6, 6') comprend deux branches (12, 13) qui forment les surfaces de roulement pour les corps de roulement (29) et un tronçon de liaison (14, 15) reliant les deux branches (12, 13) l'une à l'autre, l'élément de contact (18, 19, 22, 23) étant disposé sur le tronçon de liaison (14, 15).

2. Rail télescopique (2, 2') selon une des revendications précédentes, **caractérisé en ce qu'**au moins un des éléments de contact (18, 19, 22, 23, 24, 25) est formé d'une saillie au premier ou au deuxième élément de rail (5, 5', 6, 6').

3. Rail télescopique (2, 2') selon la revendication précédente, **caractérisé en ce qu'**au moins une saillie (18) présente, dans la direction de déploiement (10), une plus grande étendue que dans une direction perpendiculaire à la direction de déploiement (10).

4. Rail télescopique (2, 2') selon la revendication 2 ou 3, **caractérisé en ce que** la saillie est formée comme empreinte (16, 17) d'un matériau en tôle de chaque élément de rail (5, 6).

5. Rail télescopique (2, 2') selon l'une des revendications précédentes, **caractérisé en ce que** l'élément de contact du premier élément de rail (5) est formé d'une saillie (18) et que l'élément de contact du deuxième élément de rail (6) est formé d'une saillie (19), la saillie (18) au premier élément de rail (5) présentant, dans la direction de déploiement (10), une plus grande étendue que dans une direction perpendiculaire à la direction de déploiement (10) et la saillie (19) au deuxième élément de rail (6) présentant, dans la direction de déploiement (10), une étendue moindre que dans la direction perpendiculaire à la direction de déploiement (10).

6. Rail télescopique (2, 2') selon la revendication précédente, **caractérisé en ce qu'**il comprend deux éléments de rail extérieurs (5, 7) et un élément de rail central (6), la saillie (19) présentant une étendue plus grande dans la direction de déploiement (10) que l'étendue dans la direction perpendiculaire à la direction de déploiement (10), étant prévue à l'élément de rail central (6).

7. Rail télescopique (2, 2') selon l'une des revendications précédentes, **caractérisé en ce que** les éléments de contact (18, 19, 22, 23, 24, 25) sont en prise l'un avec l'autre ou les deux avec l'élément de guidage, exclusivement dans la position rétractée.

8. Rail télescopique (2, 2') selon l'une des revendications précédentes, **caractérisé en ce que**, dans la position rétractée et, dans la direction de déploiement (10) à partir de la position rétractée, sur une plage de positions à l'extérieur de la position rétractée, les éléments de contact (18, 19) sont en prise l'un avec l'autre ou les deux avec l'élément de guidage, la longueur de la plage dans la direction de déploiement (10) étant prédéterminée par une étendue et/ou une position des éléments de contacts (18, 19) sur les éléments de rail (5, 6) dans la direction de déploiement (10).

9. Rail télescopique (2, 2') selon l'une des revendications précédentes, **caractérisé en ce que** l'élément de contact (18) du premier élément de rail (5) et l'élément de contact (19) du deuxième élément de rail (6) sont disposés et formés de façon telle que, dans la position rétractée, la position de prise entre l'élément de contact (18) du premier élément de rail (5) et l'élément de contact (19) du deuxième élément de rail (6) dans la direction de déploiement est située dans une zone dans laquelle est située la cage à bille.

10. Rail télescopique (2, 2') selon l'une des revendications précédentes, **caractérisé en ce que** le rail télescopique (2, 2') comprend deux éléments de rail extérieurs (5, 7) et un élément de rail central (6) disposé entre les deux éléments de rail (5, 7) extérieurs, les deux éléments de rail extérieurs (5, 7) comprenant chacun au moins un élément de contact (18) et l'élément de rail central (6) comprenant au moins deux éléments de contact (19), si bien que, dans la position rétractée, ou bien un élément de contact (18) de chaque élément de rail extérieur (5, 7) est en prise avec un élément de contact (19) de l'élément de rail central (6), ou bien un élément de contact de l'élément de rail extérieur et un élément de contact de l'élément de rail central sont en prise, chacun, avec un élément de guidage électriquement conducteur déplacé ensemble avec une cage à corps de roulement, si bien que, dans la position rétractée, il existe une liaison électriquement conductrice entre les éléments de rail extérieurs et l'élément de rail central.

11. Rail télescopique (2, 2') selon l'une des revendications précédentes, **caractérisé en ce qu'**au moins le premier ou le deuxième élément de rail (5, 6) comprend, à une extrémité (8, 9) de celui-ci, une isolation (28) qui est formée de façon telle qu'elle soit située, dans la position rétractée, dans un intervalle de décharge possible entre le premier et le deuxième élément de rail (5, 6).

12. Rail télescopique (2, 2') selon l'une des revendications précédentes, **caractérisé en ce que** l'élément de guidage est un segment de la cage à corps de roulement.

13. Four à micro-ondes (1) avec un rail télescopique (2, 2') selon l'une des revendications précédentes.

14. Four à micro-ondes (1) selon la revendication 13, **caractérisé en ce que** le four à micro-ondes (1) comprend un moufle de four (4) et une porte (11, 11') pour la fermeture du moufle de four, le rail télescopique (2, 2') étant agencé dans le moufle de four (2, 2') de manière telle que, lorsque la porte (11, 11') est dans une position libérant le moufle de four (4), le premier élément de rail (5, 5') ou le deuxième élément de rail (6, 6') est transférable dans la position de déploiement, si bien que le premier élément de rail (5, 5') ou le deuxième élément de rail (6, 6') dépasse du moufle de four (4), et au moins une longueur du premier élément de rail (5, 5') ou une longueur du deuxième élément de rail (6, 6') dans la direction de déploiement étant choisie de façon telle, et l'élément de contact (18) du premier élément de rail (5) et l'élément de contact (19) du deuxième élément de rail (6) étant disposés et formés de façon telle que, lorsque la porte (11, 11') est dans une position de fermeture du moufle de four (4), l'élément de contact (18) du premier élément de rail (5) et l'élément de contact (19) du deuxième élément de rail (6) sont obligatoirement en prise l'un avec l'autre, ou bien l'élément de contact (22) du premier élément de rail (5') et l'élément de contact (23) du deuxième élément de rail (6') sont chacun en prise avec l'élément de guidage électriquement conducteur déplacé ensemble avec la cage à corps de roulement, si bien qu'il existe une liaison électriquement conductrice entre le premier et le deuxième élément de rail (5, 5', 6, 6').
